# FASCICULE DE BREVET EUROPEEN

(11) **EP 0 719 590 B1**
(45) Date de publication et mention de la délivrance du brevet: **26.08.1998**
(21) Numéro de dépôt: 95402955.9
(22) Date de dépôt: 28.12.1995
(51) Int. Cl.: B05B 7/12, B05B 7/04, B05B 15/02, A62C 35/68

(54) **Dispositif de projection d'un mélange d'air et de liquide**
Vorrichtung zum Versprühen von einem Flüssigkeit-Luft-Gemisch
Apparatus for spraying a mixture of air and liquid

(30) Priorité: 29.12.1994 FR 9415887
(43) Date de publication de la demande: 03.07.1996
(73) Titulaire: ELF ANTAR FRANCE, 92400 Courbevoie (FR)
(72) Inventeur: Chenu, Jacques, F-77500 Chelles (FR)
(74) Mandataire: Boillot, Marc

(56) Documents cités:
- EP-A- 0 596 155
- DE-U- 9 308 745
- FR-A- 763 601
- FR-A- 980 879
- FR-A- 1 002 584
- FR-A- 1 101 871
- FR-A- 2 291 798
- FR-A- 2 303 605
- GB-A- 776 783
- US-A- 3 066 870
- US-A- 4 058 262
- US-A- 4 071 195
- US-A- 5 054 688
- US-A- 5 234 167

## Description

### DOMAINE TECHNIQUE

La présente invention se rapport à un dispositif de projection d'un mélange d'air et de liquide destiné à protéger des installations contre le rayonnement thermique de matières en combustion à leur proximité, ou à lutter contre les incendies desdites installations.

Ces dispositifs sont alimentés par un liquide sous pression qui peut être soit de l'eau, soit un mélange d'eau et de produit émulsifiant. Dans ce dernier cas, le dispositif de projection est en même temps générateur de mousse.

La mousse ainsi produite ou 'eau d'alimentation doivent être projetées largement de minière homogène sous forme d'un jet de forme plate pour avoir une bonne efficacité.

L'invention trouve son application dans les installations industrielles de production ou de stockage de produits inflammables et plus généralement dans les immeubles et installations qui présentent un risque d'incendie.

### ETAT DE LA TECHNIQUE ANTERIEURE

Le brevet français 2.220.985 décrit un dispositif d'arrosage par mousse et eau, comportant un orifice calibré d'arrivée de liquide, une entrée d'air axiale, un corps creux formant un ensemble convergent divergent suivi d'un cylindre creux à l'extrémité duquel est monté un déflecteur et une sortie du mélange liquide air. Au voisinage de la partie la plus étroite de l'ensemble convergent divergent est monté un diviseur dans l'axe du courant de liquide sortant de l'orifice calibré.

Le jet d'eau ou de mousse obtenu avec ce dispositif a la forme d'un cône creux.

Ce dispositif est bien adapté, pour fonctionner avec son axe dirigé verticalement pour protéger des surfaces horizontales.

Il est mal adapté à la projection de mélange d'air et de liquide, sur des surfaces verticales du fait de la forme conique du jet.

Pour cette application, il doit être monté à une distance importante de la surface à protéger pour obtenir une diffusion large et homogène du mélange d'air et de liquide. Il doit être fixé sur une canne spéciale qui l'éloigne d'environ 70 cm de la paroi à protéger.

De telles cannes montées en partie haute d'équipements tels que des réservoirs de stockage aérien d'hydrocarbures, sont encombrantes et attirent la foudre par effet de pointe, ce qui est très dangereux.

De plus, l'éloignement des dispositifs de projection par rapport aux parois à protéger les rend difficilement accessibles pour la maintenance.

Dans ce dispositif, l'entrée d'air et sa position par rapport au courant de liquide, ainsi que le diamètre de l'orifice calibré sont fixes, et de ce fait ne peuvent pas être adaptés à la qualité des produits émulsifiants utilisés ni à la qualité de la mousse à obtenir.

Le brevet français 2 291 798 décrit une base de pulvérisation d'un fluide mousseux, se composant d'un perçage axial cylindrique, sur lequel débouchent des perçages aménagés dans le sens radial, ainsi que d'un orifice de sortie, constitué par un fraisage adial en profondeur qui débouche sur l'extrémité avant du perçage axial de cette buse, et comportant des parois de limitation parallèles formant un angle d'environ 80° avec le perçage axial. De plus la surface de limitation arrière boutit à la hauteur de la ligne médiane du perçage axial.

Ce type de buse est bien adapté à la pulvérisation d'un fluide mousseux c'est à dire à la production d'un nuage de fines gouttelettes, mais ne produit pas un jet de mousse d'eau adapté à la lutte contre les incendies.

En outre, l'eau et les mélanges d'eau et d'émulsifiant utilisés dans les installations industrielles pour la lutte contre les incendies contiennent souvent des particules en suspension. Celles-ci proviennent notamment de l'oxydation des conduites qui constituent les réseaux de distribution et de stockage de ces liquides.

Il arrive que ces particules bouchent les orifices calibrés les dispositifs d'arrosage et les rendent inopérants, ce qui est particulièrement gênant pour des installations destinées à assurer des fonctions de sécurité.

### EXPOSE DE L'INVENTION

La présente invention a justement pour objet de remédier à ces inconvénients et notamment de fournir un dispositif très efficace de lutte contre l'incendie et de protection contre le rayonnement thermique de matières en combustion à proximité, par projection de mousse ou d'eau.

Ce dispositif est particulièrement adapté à la projection de mousse ou d'eau sur des parois verticales.

Monté directement sur une conduite d'alimentation en liquide sous pression, il assure une diffusion large et homogène aussi bien d'eau que d'une mousse obtenue à partir d'un mélange d'eau et de produit émulsifiant.

Il ne nécessite pas de canne de montage, et de ce fait l'effet de pointe étant faible, il n'attire pas la foudre lorsqu'il est monté en partie haute d'un équipement.

Par sa simplicité de réalisation et de montage, le dispositif de l'invention est beaucoup moins coûteux que les dispositifs connus et plus facile à entretenir.

Il trouve son application dans des locaux industriels, tels que des ateliers de production dans lesquels sont utilisées des matières inflammables, des magasins de stockage, des dépôts d'hydrocarbures et plus généralement dans toutes les installations dans lesquelles sont produites, stockées ou manipulées des matières inflammables.

A ces fins, par rapport au dispositif décrit dans le brevet français n° 2 291 798, la présente invention propose un dispositif de projection d'un mélange d'air et de liquide comportant un corps cylindrique creux formant une chambre d'expansion muni de moyens de raccordement à une source de liquide sous pression, d'un orifice calibré placé vers son extrémité amont, d'un déflecteur obturant son extrémité aval, d' une entrée d'air en communication avec la chambre d'expansion, et d'une sortie radiale du mélange d'air et de liquide en forme de fente à parois de limitation parallèles adjacente au déflecteur, caracterisé en ce que ledit déflecteur est plat et disposé perpendiculairement à l'axe du corps cylindrique et lesdites parois de limitation parallèles de la sortie sont perpendiculaires à l'axe du corps cylindrique.

Selon une autre caractéristique du dispositif, les moyens de raccordement, l'orifice calibré, le corps et le déflecteur constituent un ensemble monobloc, réalisé selon la technique du mécano soudage.

Selon une autre caractéristique du dispositif, l'orifice calibré est constitué par une rondelle amovible placée entre l'extrémité amont du corps et les moyens de raccordement.

Selon une autre caractéristique du dispositif, l'entrée d'air est constituée par au moins une ouverture latérale dans la paroi du corps.

Selon une autre caractéristique du dispositif, le corps est muni de moyens de réglage du débit d'air entrant dans la chambre d'expansion.

Selon une autre caractéristique du dispositif, les moyens de réglage du débit d'air entrant dans la chambre d'expansion sont constitués par une bague tournante et coulissante placée autour du corps au droit de l'entrée d'air, munie d'au moins un orifice latéral et de moyens de blocage en position par rapport au corps.

Selon une autre caractéristique du dispositif, la sortie radiale du mélange d'air et de liquide est constituée par une fente découpée dans la paroi du corps et dont l'ouverture angulaire est supérieure à 180°.

Enfin selon une dernière caractéristique, le dispositif comporte au moins un fil rigide qui entre par la sortie radiale et traverse le corps et l'orifice calibré.

### BREVE DESCRIPTION DES DESSINS

L'invention sera mieux comprise à l'aide de la description qui suit en référence aux dessins annexés, dans lesquels :
- la figure 1 représente schématiquement un dispositif de projection d'un mélange d'air et de liquide selon un premier mode de réalisation de l'invention ;
- la figure 2 représente schématiquement un dispositif de projection de mélange d'air et de liquide dans lequel l'orifice calibré est constitué par une rondelle amovible ;
- la figure 3 représente schématiquement des moyens de réglage du débit d'air entrant dans la chambre d'expansion ;
- la figure 4 représente un mode de réalisation des moyens de réglage du débit d'air ;
- la figure 5 représente schématiquement un mode de réalisation de la sortie radiale du mélange d'air et de liquide ;

### EXPOSE DETAILLE DE L'INVENTION

D'une manière générale, le dispositif de l'invention est utilisé pour projeter un mélange d'air et de liquide dans le but de protéger des équipements contre des incendies.

Selon le mode de réalisation représenté figure 1, le dispositif comporte
- un corps 1 cylindrique creux formant une chambre d'expansion 2
- des moyens 3 de raccordement à une source de liquide sous pression,
- un orifice 4 calibré placé à l'extrémité 5 amont du corps 1,
- un déflecteur 6 plat obturant l'extrémité 7 aval du corps 1,
- une entrée 8 d'air latérale,
- une sortie 9 radiale en forme de fente, du mélange air liquide.

Les moyens 3 de raccordement, l'orifice 4 calibré, le corps 1 et le déflecteur 6 constituent l'ensemble monobloc réalisé économiquement selon la technique du mécano soudage, représenté figure 1.

Le dispositif de projection d'air et de liquide est relié à une source de liquide sous pression par les moyens 3 de raccordement, par exemple un embout fileté.

Le liquide est de l'eau lorsqu'on veut protéger un équipement d'un feu à proximité, en le refroidissant.

Le liquide est un mélange d'eau et d'un produit émulsifiant lorsqu'on veut protéger un équipement par projection de mousse.

Le liquide sous pression passe à travers l'orifice 4 calibré qui détermine son débit pour une pression donnée. Le jet de liquide qui se forme à la sortie de l'orifice 4 calibré, traverse la chambre 2 d'expansion où il se mélange à l'air qui est aspiré par succion au travers de l'entrée 8 latérale, puis frappe le déflecteur 6 plat disposé perpendiculairement à l'axe du corps cylindrique.

Il se forme dans la chambre 2 d'expansion un mélange d'air et d'eau quand le liquide sous pression est de l'eau et de la mousse quand le liquide sous pression est un mélange d'eau et d'un produit émulsifiant.

Le mélange d'air et de liquide frappe le déflecteur 6 plat et quitte le corps 1 par la sortie radiale 9. Il se produit ainsi un jet d'air et de liquide, ou de mousse, homogène, de forme plate, le plan de ce jet étant perpendiculaire à l'axe du corps 1 du dispositif de projection.

Un autre mode de réalisation de l'invention est représenté figure 2 dans lequel l'orifice 4 calibré est constitué par une rondelle 10 amovible placée entre l'extrémité 5 amont du corps et les moyens 3 de raccordement.

Ainsi, il est possible de modifier le débit de liquide en remplaçant la rondelle interposée entre l'extrémité 5 amont du corps 1 et les moyens de raccordement 3, par une rondelle présentant un orifice calibré de diamètre différent.

Tel que représenté schématiquement sur la figure 3, le dispositif est muni de moyens 11 de réglage du débit d'air entrant dans la chambre 2 d'expansion pour obtenir une mousse de qualité souhaitée.

Les moyens de réglage du débit d'air entrant dans la chambre d'expansion représentés sur la figure 4 sont constitués par une bague 12 tournante et coulissante placée autour du corps 1 au droit de l'entrée 8 d'air, munie d'au moins un orifice 13 latéral et de moyens de blocage 14 en position par rapport au corps.

A titre d'exemple non limitatif on peut citer une bague 12 comportant plusieurs trous 13 latéraux de diamètres différents inférieurs au diamètre de l'orifice d'entrée 8 d'air.

Le réglage du débit d'air s'effectue en mettant en regard de l'entrée 8 d'air, un trou 13 de la bague 12, de diamètre plus ou moins grand en fonction de débit d'air souhaité, ce qui permet d'obtenir différentes qualités de mousse. La bague 12 est bloquée en position par rapport au corps 1, au moyen d'une vis pointeau 14.

La sortie 9 radiale du mélange d'air et de liquide telle que représentée en détail sur la figure 5, est constituée par une fente 15 découpée dans la paroi du corps 1, dont l'ouverture 16 angulaire est supérieure à 180°. Cette ouverture est choisie en fonction de la forme plus ou moins ouverte du jet plat à obtenir.

Une dernière caractéristique du dispositif de l'invention est un fil rigide introduit dans la sortie 9 radiale du corps 1 et qui traverse ledit corps et l'orifice 4 calibré.

Ce fil rigide vibre sous l'effet des flux de liquide et de mélange. d'air et de liquide dans lesquels il est placé. Les déplacements qui en résultent dans l'orifice 4 calibré ont pour effet de dégager ledit orifice et d'empêcher notamment son obstruction par des particules de rouille qui peuvent être en suspension dans le liquide d'alimentation.

Ce fil rigide constitue un moyen efficace de nettoyage automatique des éléments du dispositif de projecteur d'air et de liquide objet de l'invention valable pour tous les autres modes de réalisation.

### EXEMPLE

A titre d'essais, des dispositifs selon l'invention ont été montés sur un réservoir cylindrique à axe vertical utilisé pour le stockage d'hydrocarbures liquides.

Le réservoir était équipé d'une tuyauterie circulaire, placée à environ 60 cm en-dessous du toit, qui constituait la source de liquide sous pression. Des dispositifs de projection munis de moyns de raccordement à vis ont été montés sur la tuyauterie circulaire équipée de bossages filetés. Les axes longitudinaux des dispositifs de projection étaient inclinés de 45° par rapport à un plan horizontal. Les ouvertures 9 des sortie du mélange d'air et de liquide étaient dirigées vers le haut du réservoir. Les dispositifs de projection du type monobloc étaient espacés de 2 mètres environ et uniformément répartis sur la tuyauterie circulaire.
* Caractéristiques géométriques des dispositifs de projection de mélange d'eau et de liquide.
   - Longueur totale : 135 mm
   - Longueur du corps cylindrique : 100 mm
   - Diamètre du corps : 33,7 mm
   - Epaisseur de la paroi du corps : 1,6 mm
   - Epaisseur du déflecteur : 1,6 mm
   - Diamètre de l'orifice calibré : 5,5 mm
   - Entrée d'air latérale circulaire de diamètre : 4 mm
   - Positicn de l'entrée d'air : 70 mm de la face intérieure du déflecteur
   - Largeur de la fente de sortie du mélange : 8 mm
   - Ouverture angulaire de la fuite de sortie du mélange d'air et de liquide : 200°
* Réalisation : acier inoxydable mécano soudé
* Moyens de raccordement : embout fileté 15x21 mm
* Pression du liquide : comprise entre 3 et 5 bars
* Résultats obtenus en utilisant comme liquide sous pression de l'eau ou un mélange d'eau et de produit émulsifiant :
   - Recouvrement total de la surface verticale du réservoir
   - Répartition homogène du mélange d'air et de liquide sur la paroi verticale du réservoir
   - Débit de liquide : supérieur à 15 l/mn et par mètre de circonférence du cercle obtenu pa intersection d'un plan horizontal avec la surface extérieure du réservoir.
* Qualité de la mousse obtenue en utilisant un mélange d'eau et de produit émulsifiant comme liquide sous pression.
   Cette qualité se mesure par le coefficient de foisonnement qui est le rapport du volume de la mousse produite au volume de liquide utilisé pour la produire. Coefficient de foisonnement obtenu : 5 à 6.

## Revendications

1. Dispositif de projection d'un mélange d'air et de liquide comportant un corps (1) cylindrique creux formant une chambre (2) d'expansion, muni de moyens (3) de raccordement à une source de liquide sous pression, d'un orifice (4) calibré placé vers son extrémité (5) amont, d'un déflecteur (6) obturant son extrémité (7) aval, d'une entrée (8) d'air en communication avec la chambre (2) d'expansion, et d'une sortie (9) radiale du mélange d'air et de liquide en forme de fente à parois de limitation parallèles, adjacente au déflecteur (6) caractérisé en ce que ledit déflecteur est plat et disposé perpendiculairement à l'axe du corps (1) cylindrique et lesdites parois de limitation parallèles de la sortie (9) sont perpendiculaires à l'axe du corps (1) cylindrique.

2. Dispositif selon la revendication 1 caractérisé en ce que les moyens (3) de raccordement, l'orifice (4) calibré, le corps (1) et le déflecteur (6) constituent un ensemble monobloc réalisé selon la technique du mécano soudage.

3. Dispositif selon la revendication 1 caractérisé en ce que l'orifice (4) calibré est constitué par une rondelle (10) amovible placée entre l'extrémité (5) amont du corps (1) et les moyens (3) de raccordement.

4. Dispositif selon l'une des revendications 1 à 3 caractérisé en ce que l'entrée (8) d'air est constituée par au moins une ouverture latérale dans la paroi du corps.

5. Dispositif selon l'une quelconque des revendications 1 à 4 caractérisé en ce que le corps (1) est muni de moyens (11) de réglage du débit d'air entrant dans la chambre (2) d'expansion.

6. Dispositif selon la revendication 5 caractérisé en ce que les moyens (11) de réglage du débit d'air entrant dans la chambre d'expansion sont constitués par une bague (12) tournante et coulissante placée autour du corps (1) au droit de l'entrée (8) d'air, munie d'au moins un orifice (13) latéral et de moyens (14) de blocage en position par rapport au corps (1).

7. Dispositif selon l'une quelconque des revendications 1 à 6 caractérisé en ce que la sortie (9) radiale du mélange d'air et de liquide est constituée par une fente (15) découpée dans la paroi du corps (1) et dont l'ouverture (16) angulaire est supérieure à 180°.

8. Dispositif selon l'une quelconque des revendications 1 à 7 caractérisé en ce qu'il comporte au moins un fil rigide qui entre par la sortie (9) radiale et traverse le corps (1) et l'orifice (4) calibré.

## Claims

1. Device for projecting a mixture of air and liquid, having a hollow cylindrical body (1) forming an expansion chamber (2), equipped with means (3) for connecting it to a pressurised liquid source, a calibrated port (4) positioned towards its upstream extremity (5), a baffle (6) obturating its downstream extremity (7), an air inlet (8) which communicates with the expansion chamber (2), and a radial outlet (9) for the mixture of air and liquid, in the form of a slot with parallel boundary walls which is adjacent to the baffle (6),
characterised in that said baffle is flat and disposed perpendicularly to the axis of the cylindrical body (1), and said parallel boundary walls of the outlet (9) are perpendicular to the axis of the cylindrical body (1).

2. Device according to claim 1, characterised in that the connecting means (3), the calibrated port (4), the body (1) and the baffle (6) constitute a monobloc assembly produced by the machine welding technique.

3. Device according to claim 1, characterised in that the calibrated port (4) is constituted by a removable washer (10) positioned between the upstream extremity (5) of the body (1) and the connecting means (3).

4. Device according to any of claims 1 to 3, characterised in that the air inlet (8) is constituted by at least one lateral opening in the wall of the body.

5. Device according to any of claims 1 to 4, characterised in that the body (1) is equipped with means (11) for controlling the flow of air entering the expansion chamber (2).

6. Device according to claim 5, characterised in that the means (11) for controlling the flow of air entering the expansion chamber are constituted by a rotary sliding ring (12) positioned around the body (1) and vertically in relation to the air inlet (8), equipped with at least one lateral port (13) and with means (14) for locking said ring (12) in position relative to the body (1).

7. Device according to any of claims 1 to 6, characterised in that the radial outlet (9) for the air and liquid mixture is constituted by a slot (15) cut out in the wall of the body (1) and the angular aperture (16) of which is greater than 180°.

8. Device according to any of claims 1 to 7, characterised in that it has at least one rigid wire which enters via the radial outlet (9) and passes through the body (1) and the calibrated port (4).

## Patentansprüche

1. Vorrichtung zum Versprühen eines Luft-Flüssigkeits-Gemisches, welche einen hohlen zylindrischen Körper (1) aufweist, der eine Expansionskammer (2) bildet und der mit Verbindungseinrichtungen (3) zu einer Quelle für mit Druck beaufschlagte Flüssigkeit, mit einer kalibrierten Öffnung (4), die an seinem stromauf gelegenen Ende (5) positioniert ist, mit einem Deflektor (6), der sein stromab gelegenes Ende (7) verschließt, mit einem Lufteinlaß (8), der in Verbindung mit der Expansionskammer (2) steht, und mit einem radialen Auslaß (9) für das Luft-Flüssigkeits-Gemisch in Form eines Schlitzes mit parallelen Begrenzungswänden angrenzend an den Deflektor (6) versehen ist,
dadurch gekennzeichnet, daß der Deflektor flach ist und senkrecht zur Achse des zylindrischen Körpers (1) angeordnet ist und daß die parallelen Begrenzungswände des Auslasses (9) senkrecht zur Achse des zylindrischen Körpers (1) sind.

2. Vorrichtung nach Anspruch 1, dadurch gekennzeichnet, daß die Verbindungseinrichtungen (3), die kalibrierte Öffnung (4), der Körper (1) und der Deflektor (6) eine einstückige Einheit bilden, die durch Maschinenschweißtechnik hergestellt ist.

3. Vorrichtung nach Anspruch 1, dadurch gekennzeichnet, daß die kalibrierte Öffnung (4) von einer abnehmbaren Ringscheibe (10) gebildet wird, die zwischen dem stromauf gelegenen Ende (5) des Körpers (1) und den Verbindungseinrichtungen (3) positioniert ist.

4. Vorrichtung nach einem der Ansprüche 1 bis 3, dadurch gekennzeichnet, daß der Lufteinlaß (8) von mindestens einer seitlichen Öffnung in der Wand des Körpers gebildet wird.

5. Vorrichtung nach einem der Ansprüche 1 bis 4, dadurch gekennzeichnet, daß der Körper (1) mit Einrichtungen (11) zur Regelung des in die Expansionskammer (2) eintretenden Luftdurchsatzes versehen ist.

6. Vorrichtung nach Anspruch 5, dadurch gekennzeichnet, daß die Einrichtungen (11) zur Regelung des in die Expansionskammer eintretenden Luftdurchsatzes aus einem drehbaren und verschiebbaren Ring (12) bestehen, der um den Körper (1) in der Nähe des Lufteinlasses (8) positioniert ist und mit mindestens einer seitlichen Öffnung (13) und mit Einrichtungen (14) zum Arretieren in Position bezüglich des Körpers (1) ausgestattet ist.

7. Vorrichtung nach einem der Ansprüche 1 bis 6, dadurch gekennzeichnet, daß der radiale Auslaß (9) des Luft-Flüssigkeits-Gemisches aus einem Schlitz (15) besteht, der in die Wand des Körpers (1) geschnitten ist und dessen Winkelöffnung (16) größer als 180° ist.

8. Vorrichtung nach einem der Ansprüche 1 bis 7, dadurch gekennzeichnet, daß sie mindestens einen starren Draht aufweist, der durch den radialen Auslaß (9) eintritt und den Körper (1) und die kalibrierte Öffnung (4) durchquert.
